# EUROPÄISCHE PATENTSCHRIFT

(11) **EP 0 217 429 B1**
(45) Veröffentlichungstag und Bekanntmachung des Hinweises auf die Patenterteilung: **24.05.1989**
(21) Anmeldenummer: 86201440.4
(22) Anmeldetag: 20.08.1986
(51) Int. Cl.: C25C 7/02

(54) **Kathode für die elektrolytische Raffination von Kupfer und Verfahren zu deren Herstellung**
Cathode for the electrolytic refining of copper, and process for its manufacture
Cathode pour le raffinage électrolytique du cuivre et son procédé de fabrication

(30) Priorität: 31.08.1985 DE 3531176
(43) Veröffentlichungstag der Anmeldung: 08.04.1987
(73) Patentinhaber: NORDDEUTSCHE AFFINERIE AG, D-20033 Hamburg (DE)
(72) Erfinder: Bartsch, Adalbert, D-2091 Marxen (DE); von Sawilski, Joachim, D-2000 Hamburg 50 (DE); Michalek, Bernd, D-2105 Seevetal 2 (DE)
(74) Vertreter: Rieger, Harald, Dr.

(56) Entgegenhaltungen:
- BE-A- 746 708
- FR-A- 2 388 062

## Beschreibung

Die Erfindung betrifft eine Dauerkathode für die elektrolytische Raffination von Kupfer, die in senkrechter Anordnung in einen Elektrolyten eintaucht, und ein Verfahren zu ihrer Herstellung.

Bei der elektrolytischen Kupferraffination werden üblicherweise als Kathoden Ausgangsplatten bzw. -bleche aus Kupfer verwendet, die mit Trageschienen verbunden sind. Die Länge der Trageschienen ist größer als die Breite des Kathodenbleches, so daß die Enden der Trageschienen auf dem Zellenrand aufliegen können und der elektrische Kontakt herbeigeführt wird. Die Ausgangsplatte ist zusammen mit einem Paar von Anoden platten aus nichtraffiniertem Kupfer senkrecht in den Elektrolyten einer elektrolytischen Zelle eingetaucht, oder aber die Ausgangsplatte befindet sich zwischen einem Paar nichtlöslicher Anoden und ist mit diesen in den Elektrolyten einer Zelle für die elektrolytische Metallgewinnung eingetaucht. Ausgangsplatten aus Kupfer, sogenannte Startbleche, müssen speziell auf elektrolytischem Wege hergestellt werden und können nicht wiederverwendet werden, da das auf ihnen niedergeschlagene Kupfer nicht abgezogen werden kann. Diesem Nachteil hat man im Stand der Technik durch die Bereitstellung von Ausgangsblechen aus Titan oder Edelstahl als Kathoden (Dauerkathoden) abgeholfen. Aus DE-OS 30 03 927 ist insbesondere eine derartige Kathode aus Edelstahl bekannt, deren dauerhafte Oxidschicht das Entfernen des auf dem Blech niedergeschlagenen Kupfers erleichtert und vereinfacht und die dennoch die niedergeschlagene Kupferschicht während ihres Aufbaus genügend fixiert. Um das Kupfer einfach und insbesondere maschinell abheben zu können, darf der Kupferniederschlag nicht kontinuierlich die insbesondere senkrechten Kathodenkanten umgreifen. Zur Vermeidung dieser Schwierigkeiten ist es gemäß DE-OS 30 03 927 bekannt, zumindest die zur Trageschiene senkrecht verlaufenden Seitenkanten der Ausgangsplatte mit einer längsgeschlitzten profilartigen Leiste aus Kunststoff abzudecken. Die Profilleiste wird mittels Stiften aus Kunststoff sowie über zusätzliche Klebeverbindungen an der Ausgangsstelle festgehalten. Der Kunststoff der vorbekannten Leiste ist ein Gemisch aus Polycarbonat und einem AN/BD/ST-Copolymerisat.

Bei der aus DE-PS 28 43 279 bekannten Elektrode für die elektrolytische Abscheidung von Metallen, sind die Ecken der Metallplatte abgerundet und die Isolierung ist als durchgehender, um die abgerundeten Ecken gebogener Isolierstreifen ausgebildet, wobei das Material des Isolierstreifens, in entlang den Kanten eingeformte Bohrungen, durch Warmpressung eingedrückt ist.

Aus FR-PS 2 388 062 ist eine Kathode für die elektrolytische Abscheidung von Metallen bekannt, die in ihren Randzonen stirnseitig einen eingefrästen Spalt aufweist, in den ein isolierender Streifen aus Plastomeren oder Elastomeren fest eingebracht ist, z.B. durch Preßverformung. Der Isolierstreifen überragt mit seinem äußeren Teil die wulstartige Einfassung. Die Kathode für die Abscheidung von z.B. Kupfer kann aus Edelstahl bestehen. Die wulstartigen Halteflanken für den Isolierstreifen bewirken infolge unterschiedlichen Abstandes zur Anodenplatte par tielle Stromdichteerhöhungen und unerwünschte verstärkte Abscheidungen im Kantenbereich. Darüber hinaus hat die Anordnung mangelnde Stabilität und die Herstellung ist aufwendig.

Die vorbekannten Einrichtungen, bei denen isolierende Werkstoffe in der Regel als vorgeformte Profile aus Kunststoff klemmend und/oder klebend über die Außenkanten der Elektrodenplatten aufgebracht und zum Teil zusätzlich, z.B. durch Nietenreihen, mechanisch gesichert werden, weisen u.a. folgende Nachteile auf:
- Der zwischen Platte und Profil entstehende Spalt ist seiner Lage nach dem Ionenstrom zugekehrt.
- Kleber und Haftvermittler, die den Spalt zunächst füllen und die Haftung zwischen Metallplatte und Kunststoffprofil sicherstellen sollen, versagen bei längerem Einsatz chemisch, thermisch und mechanisch.
- Wegen der unterschiedlichen Wärmedehnung von Plattenwerkstoff und Isolierwerkstoff (Kunststoffprofil) entstehen infolge des Temperaturwechseis im periodischen Betrieb der Elektrolysezelle Verformungen, Spaltbildung und Scherbrüche, hervorgerufen durch Spannungen, Kontraktion und Relaxation.
- Das Einwachsen des abgeschiedenen Kupfers unter das Isolierprofil und in den dem lonenstrom zugekehrten Spalt führt zum Verhaken der gewonnenen Kathode und damit zu Schwierigkeiten beim Abziehen sowie zu einer zusätzlichen starken Belastung des Isoliermaterials.
- Wachstumsunregelmäßigkeiten sowie die Herausnahme defekter Elektroden führen zu Betriebszeitverlusten und einem relativ hohen Reparaturaufwand.

Der Erfindung liegt die Aufgabe zugrunde, eine Kathode für die galvanische Abscheidung von Kupfer bereitzustellen, bei der zwar die Vorteile der bekannten Elektroden mit isolierendem Randstreifen erhalten bleiben, jedoch die bekannten Nachteile, insbesondere die vorstehend aufgezeigten Nachteile, vermieden werden.

Zur Lösung der Aufgabe geht die Erfindung aus von einer Kathode für die elektrolytische Raffination von Kupfer, mit einer Tragestange und einem daran befestigten ebenen und zumindest an den vertikalen Längskanten mit elektrisch isolierendem Randstreifen versehenen Ausgangsblech aus Edelstahl, wobei die Längskanten stirnseitig eine Nut mit darin eingepaßtem und die Kante auf deren gesamter Länge überstehendem Randstreifen aus natürlichen oder synthetischen Polymeren aufweisen.

Die Aufgabe wird gelöst, indem eine Kathode der vorgenannten Art gemäß der Erfingung in der Weise ausgestaltet wird, daß der in einer schwalbenschwanzartig geformten Nut eingepaßte isolierende Randstreifen durch Längsfaltung einer Polymerfolie gebildet ist, in deren Faltung (Knick) ein Edelstahldraht angeordnet ist und deren deckungsgleich übereinander liegende Folienhälften flüssigkeitsdicht miteinander verbunden sind.

Die Nuten haben zweckmäßig eine flache oder abgerundete Grundfläche. Die Nutflanken sind außen angefast und durch Preßverformung zu einem Schwalbenschwanzprofil gestaltet, dessen kleinere Öffnung etwa der Dicke der doppelten Folienstärke entspricht. Die schwalbenschwanzartig verformten Nutflanken und der einliegende isolierende Randstreifen sind im kritischen Bereich formschlüssig und flüssigkeitsdicht eingepaßt. Mit der flüssigkeitsdichten Verbindung der Folienhälften werden ein Eindringen von Elektrolyt und kristalline Abscheidungen verhindert.

Die flüssigkeitsdichte Verbindung kann eine Klebeverbindung oder eine Schweißverbindung sein. Dabei richtet sich die Verbindungsweise nach der Art des Werkkstoffs, aus dem der Randstreifen gefertigt wird.

Der Werkstoff des Randstreifens ist ein elektrisch isolierendes Material aus natürlichen oder synthetischen Polymeren, beispielsweise Natur-oder Synthesekautschuk, wie Butadienhomopolymerisate, Copolymerisate oder Blockcopolymerisate des Butadiens mit ungesättigten Monomeren, wie Styrol oder Acrylnitril; halogenhaltige Kautschuke, wie Polychloropren; ferner thermoplastische Polymere, wie Polyolefine, Polycarbonat; halogenhaltige Polymerisate, wie Polymerisate oder Copolymerisate des Vinylchlorids oder Vinylidenchlorids; Polytetrafluoräthylen; Polyurethane.

Bevorzugtes verschweißbares Material für die Polymerfolie sind thermoplastische Elastomere, wie Blockcopolymerisate des Butadiens mit Styrol oder thermoplastische Polymere, wie halogenhaltige Vinylpolymerisate. Zweckmäßig wird ein Material aus Polyvinylchlorid verwendet, das sich leicht verschweißen läßt.

Zur Herstellung des Randstreifens der Kathode gemäß der Erfindung wird zweckmäßig von einer PVC-Folie von ca. 30 bis 35 mm Breite und ca. 0,4 bis 0,6 mm Dicke ausgegangen. Durch ggf. kontinuierliches, hälftiges Längsfalten der Polymerfolie, vorzugsweise um einen Metalldraht von ca. 0,8 bis 1,2 mm Durchmesser, beispielsweise Edelstahldraht, wird zunächst eine taschenartige Hülle erhalten. Hierbei werden Folie und Draht von Vorrattrommeln abgezogen und durch geeignete Vorrichtungen zusammengeführt und gefaltet. Der Draht kann aber auch nachträglich in den Knick der gefalteten oder gefalteten und verschweißten Folienabschnitte eingebracht werden. Zweckmäßig wird das Faltmaterial mit dem im Knick befindlichen Draht anschließend einer Schweißvorrichtung zugeführt. Je nach den Erfordernissen werden die deckungsgleichen übereinanderliegenden Folienhälften durch eine Linienschweißung oder Flächenschweißung verbunden. Die Linienschweißung wird vorzugsweise als Randverschweißung parallel und senkrecht zur Faltkante ausgeführt, wobei die senkrecht zur Faltkante vorgenommene Schweißung bis dicht an diese herangeführt wird. Auch die Flächenverschweißung wird nur dicht an die Faltkante herangeführt. Im allgemeinen genügt es jedoch, daß nur die Teile der Folienhälften flächenverschweißt sind, welche seitlich über die Nutstege oder Nutflanken hinausstehen. Soweit zwischen Drahteinlage und Faltung eine spaltartige Öffnung verbleibt, wird diese durch Injektion eines niedrig viskosen, zum Elastomeren härtenden Kunstharzes verschlossen, beispielsweise durch Injektion eines durch Feuchtigkeit härtenden Silikonharzes.

Im allgemeinen sind nur die Längskanten, also die senkrecht zur Trageschiene verlaufenden Kanten, stirnseitig mit einer Nut versehen, es kann jedoch auch die untere Kante mit einer Nut für einen isolierenden Randstreifen vorgesehen werden. Die Tiefe der Nut beträgt im allgemeinen 4,5 bis 6 mm, vorzugsweise 5,5 mm. Die geringe Nuttiefe gewährleistet ein günstiges Verhältnis von Flankenstärke zu Flankenlänge und damit eine erhöhte Stabilität der Anordnung.

Der Kantenüberstand des isolierenden Randstreifens beträgt im allgemeinen 5 bis 20 mm. Zweckmäßig wird eine Überstandsbreite von 8 bis 15 mm vorgesehen. Eine Überstandsbreite von 10 mm ist in vielen Fällen ausreichend.

Es ist des weiteren zweckmäßig, daß die Kanten des Kathodenbleches bzw. Nutflanken am Übergang zum Isolierstreifen hin innen entgratet sind, um Beschädigungen beim Einbringen des Isolierstreifens in die Nut zu vermeiden. Die Nutflanken sind außen zum Randstreifen hin angefast mit positivem Winkel zur Niederschlagskathode. Hierdurch wird ein Verhaken beim Strippen der Niederschlagskathode vermieden.

Als Werkstoff für die Kathode werden zweckmäßig Edelstähle verwendet, beispielsweise Edelstähle mit ca. 18 % Chrom, ca. 10 % Nickel, ca. 2 % Molybdän und weniger als 0,1 % Kohlenstoff. Derartige Stähle ergeben eine gute Haftung des abgeschiedenen Kupfers während des Abscheidevorgangs und ermöglichen andererseits eine leichte und automatische Abtrennung des Belages. Die Trageschiene der erfindungsgemäßen Kathode kann aus demselben Werkstoff wie die Kathode bestehen; zweckmäßig besteht jedoch der für die Stromzufuhr bestimmte Teil der Tragschiene aus Kupfer.

Die Erfindung betrifft des weiteren ein Verfahren zur Herstellung einer Kathode mit Randisolierung für die elektrolytische Raffination von Kupfer, mit einer Tragstange und einem daran befestigten ebenen, zumindest an den vertikalen Längskanten mit elektrisch isolierenden Randstreifen versehenem Ausgangsblech aus Edelstahl, wobei die Längskanten stirnseitig eine Nut und einen darin eingepaßten und die Kante auf deren gesamter Länge überstehenden Randstreifen aus natürlichen oder synthetischen Polymeren aufweisen. Das erfindungsgemäße Verfahren besteht darin, daß
a) in die Stirnseiten des Ausgangsbleches Nuten mit vorzugsweise runder Basis eingeschnitten werden,
b) die Flanken der Nuten durch spanlose Formung schwalbenschwanzartig verformt werden,
c) in den gebildeten keilförmigen Spalt von einem Ende der Nut ausgehend in Längsrichtung ein über die Nutflanken hinausragender isolierender Randstreifen mit einliegendem Edelstahldraht eingezogen wird, wobei der kleinste Spaltabstand nicht größer als die Dicke des Randstreifens eingestellt wird, und wobei
d) der Edelmetalldraht in den Knick einer hälftig gefalteten Polymerfolie eingebracht wird und die deckungsgleich übereinander liegenden Folienhälften flüssigkeitsdicht miteinander verbunden werden.

Das Einziehen des Randstreifens aus gefalteter und geschweißter Folie mit dem einliegenden Draht erfolgt vorzugsweise vom unteren Ende der genuteten Kante des Elektrodenbleches her, ggf. unter Mitverwendung eines Gleitmittels. Dabei wird der Randstreifen bis über die obere waagerechte Elektrodenblechkante hinausgezogen, so daß ein überstehender Teil verbleibt. Dieser überstehende Teil erleichtert ein späteres Auswechseln des benutzten Randstreifens, indem zunächst der Draht herausgezogen und dann das Folienmaterial aus der Nut entfernt wird. Durch den Ziehvorgang und den dabei auftretenden Reibungswiderstand wird der Randstreifen unter Querschnittsverminderung gedehnt, so daß nach Wegfall der Zugkräfte der Streifen sich wieder zusammenzieht und die enge Nut flüssigkeitsdicht geschlossen wird.

Die Erfindung weist eine Reihe von Vorteilen auf. Gegenüber Kathoden mit herkömmlichen Randisolierungen wird die wirksame Kathodenbreite bei gleicher Zellenabmessung vergrößert. Die durch unterschiedliche Ausdehnungskoeffizienten der unterschiedlichen Werkstoffe von Kathode und Isolierstreifen bewirkten Materialverwerfungen werden vermieden. Der Randstreifen ist gegen Herauswandern oder Herausziehen aus dem keilförmigen Spalt während des Betriebs durch den eingelegten Edelstahldraht gesichert. Im Falle einer Erneuerung kann der Draht leicht in Längsrichtung herausgezogen und dann der Isolierstreifen entfernt werden. Es werden eine erhöhte Standzeit der Kathode erzielt und somit Ausfallzeiten und Reparaturaufwand vermindert.

Die Erfindung wird anhand der schematischen Darstellung der Zeichnungen veranschaulicht.
Fig. I zeigt eine Seitenansicht der Kathode mit Randstreifenisolierung gemäß der Erfindung.
Fig. 2 zeigt einen Schnitt gemäß der Linie A-B der Fig. in vergrößertem Maßstab.

In Fig. I ist an die Trageschiene die Kathode 2 über die Stege 4 angeschweißt. In die zur Trageschiene senkrecht verlaufende Seitenkante (Längskante) ist über eine stirnseitig eingefräste Nut die Randstreifenisolierung 3 mit eingelegtem Draht 5 eingepaßt.

Fig. 2 zeigt einen Schnitt entlang der Linie A-B der Fig. I. In die Nutwangen 7 der Kante der Kathode 2 ist der Randstreifen 3 mit seinen Teilen 3a formschlüssig eingepaßt. Bei 6 sind die Kanten der Wangen 7 innen entgratet und außen zum Randstreifen hin angefast mit positivem Winkel zur Niederschlagskathode. Die spaltartige Öffnung 9 mit dem einliegenden Draht 5 ist mit einem Elastomeren ausgefüllt. Mit 8 ist eine Flächenschweißung bezeichnet. Mit 10 ist noch ein Teil der ursprünglichen Fräsnut bezeichnet, die bei genügend hohem Preßdruck völlig durch das verformbare Folienmaterial mit dem eingeschlossenen elastomeren Harz und Draht flüssigkeitsdicht ausgefüllt wird.

## Patentansprüche

I. Kathode für die elektrolytische Raffination von Kupfer, mit einer Tragestange und einem daran befestigten ebenen und zumindest an den vertikalen Längskanten mit elektrisch isolierendem Randstreifen versehenen Ausgangsblech aus Edelstahl, wobei die Längskanten stirnseitig eine Nut mit darin eingepaßtem und die Kante auf deren gesamter Länge überstehendem Randstreifen aus natürlichen oder synthetischen Polymeren aufweisen, dadurch gekennzeichnet, daß der in einer schwalbenschwanzartig geformten Nut eingepaßte isolierende Randstreifen durch Längsfaltung einer Polymerfolie gebildet ist, in deren Faltung (Knick) ein Edelstahldraht angeordnet ist und deren deckungsgleich übereinanderliegenden Folienhälften flüssigkeitsdicht miteinander verbunden sind.

2. Kathode nach Anspruch I, dadurch aekennzeichnet, daß die flüssigkeitsdichte Verbindung eine Klebeverbindung ist.

3. Kathode nach Anspruch I, dadurch aekennzeichnet, daß die flüssigkeitsdichte Verbindung eine Schweißverbindung ist.

4. Kathode nach den Ansprüchen I und 3, dadurch kennzeichnet, daß die Schweißverbindung eine Linienschweißung, vorzugsweise Randverschweißung ist.

5. Kathode nach den Ansprüchen I und 3, dadurch aekennzeichnet, daß die Schweißverbindung eine Flächenverschweißung ist.

6. Kathode nach den Ansprüchen I, 3 und 5, dadurch aekennzeichnet, daß zumindest die über die Nutkante hinaussstehenden Folienteile flächig verschweißt sind.

7. Kathode nach den Ansprüchen I bis 6, dadurch aekennzeichnet, daß im Bereich der Drahteinlage gebildete spaltartige Öffnungen mit zu einem Elastomer härtbaren niedrig viskosen Harz ausgefüllt sind.

8. Kathode nach den Ansprüchen I bis 7, dadurch gekennzeichnet, daß der Randstreifen mit Drahteinlage mindestens die obere Elektrodenblechkante überragt.

9. Kathode nach den Ansprüchen bis 8, dadurch gekennzeichnet, daß schwalbenschwanzartig verformte Nutwangen und einliegender isolierender Randstreifen formschlüssig und flüssigkeitsdicht verbunden sind.

10. Verfahren zur Herstellung einer Kathode mit Randisolierung der Art gemäß den Ansprüchen I bis 9, dadurch gekennzeichnet, daß
a) in die Stirnseiten des Ausgangsbleches Nuten mit vorzugsweise runder Basis eingeschnitten werden,
b) die Flanken der Nuten durch spanlose Formung schwalbenschwanzartig verformt werden,
c) in den gebildeten keilförmigen Spalt von einem Ende der Nut ausgehend in Längsrichtung ein über die Nutflanken hinausragender isolierender Randstreifen mit einliegendem Edelstahldraht eingezogen wird, wobei der kleinste Spaltabstand nicht größer als die Dicke des Randstreifens eingestellt wird, und wobei
d) der Edelmetalldraht in den Knick einer hälftig gefalteten Polymerfolie eingebracht wird und die deckungsgleich übereinander liegenden Folienhälften flüssigkeitsdicht miteinander verbunden werden.

## Claims

1. Cathode for the electrolytic refining of copper, with a support rod and a flat output plate made of stainless steel, which sheet is provided at least on the vertical longitudinal edges with an electrically insulating edge strip, attached thereto, the longitudinal edges having on their front faces a groove with an edge strip made of natural or synthetic polymer fitted therein which extends past the edge along its entire length, characterised in that the insulating edge strip which is fitted in a swallowtail-shaped groove is formed by the longitudinal folding of a polymer sheet, in the fold (bend) of which is arranged a stainless steel wire, and the sheet halves of which, which overlie one another congruently, are connected to each other so as to be liquid-tight.

2. Cathode according to Claim 1, characterised in that the liquid-tight connection is an adhesive connection.

3. Cathode according to Claim 1, characterised in that the liquid-tight connection is a welded connection.

4. Cathode according to Claims 1 and 3, characterised in that the welded connection is a linear weld, preferably an edge weld.

5. Cathode according to Claims 1 and 3, characterised in that the welded connection is a surface weld.

6. Cathode according to Claims 1, 3, and 5, characterised in that at least the parts of the sheet which extend past across the groove edge are face- welded.

7. Cathode according to Claims 1 to 6, characterised in that slit-like openings formed in the region of the wire insert are filled with a low-viscosity resin which can be hardened into an elastomer.

8. Cathode according to Claims 1 to 7, characterised in that the edge strip with wire insert protrudes over at least the upper electrode plate edge.

9. Cathode according to Claims 1 to 8, characterised in that the swallowtail-shaped groove cheeks and inserted insulating edge strip are connected in a form-locking and liquid tight manner.

10. Process for the production of a cathode with edge insulation of the type according to Claims 1 to 9, characterised in that
a) grooves with a preferably round base are cut into the front faces of the output plate,
b) the flanks of the grooves are shaped in the form of swallowtails by non-cutting shaping,
c) starting from one end of the groove in the longitudinal direction an insulating edge strip, which protrudes past the groove flanks, and which has an inserted stainless steel wire is drawn into the wedge-shaped gap formed, the minimum gap distance being set at not greater than the thickness of the edge strip, and whereby
d) the stainless steel wire is placed in the bend of a polymer sheet which is folded in half and the sheet halves which overlie one another congruently are connected together so as to be liquid-tight.

## Revendications

1. Cathode pour le raffinage électrolytique du cuivre comprenant une tige-support et une tôle de départ en acier fin, qui y est fixée, qui est plane et dont au moins les bords longitudinaux verticaux sont munis d'une bande marginale électriquement isolante, les bords longitudinaux comportant du côté frontal une gorge avec une bande marginale en polymères naturels ou synthétiques qui y est adaptée et qui dépasse le bord sur toute sa longueur, caractérisée en ce que la bande marginale isolante adaptée dans une gorge de type à queue d'aronde est formée par pliage longitudinal d'une feuille de polymère, dans la pliure (coude) de laquelle est disposé un fil d'acier fin et dont les moitiés superposables disposés l'une sur l'autre sont reliées entre elles de manière étanche au liquide.

2. Cathode suivant la revendication 1, caractérisée en ce que la liaison étanche au liquide est un joint collé.

3. Cathode suivant la revendication 1, caractérisée en ce que la liaison étanche au liquide est un joint soudé.

4. Cathode suivant les revendications 1 et 3, caractérisée en ce que le joint soudé est une soudure linéaire, de préférence une soudure en bordure.

5. Cathode suivant les revendications 21 et 3, caractérisée en ce que le joint soudé est une soudure suivant une surface.

6. Cathode suivant les revendications 1, 3 et 5, caractérisée en ce qu'au moins les parties de la feuille qui se situent au dela du bord de la gorge sont soudées suivant une surface.

7. Cathode suivant l'une des revendications 1 à 6, caractérisée en ce que des ouvertures de type à fente, qui sont formées dans la région où le fil est inséré, sont emplies d'une résine de faible viscosité susceptible de durcir en un élastomère.

8. Cathode suivant l'une des revendications 1 à 7, caractérisée en ce que la bande marginale, y compris le fil inséré, s'étend au moins au dela du bord supérieur de la tôle formant l'électrode.

9. Cathode suivant l'une des revendications 1 à 8, caractérisée en ce que les flancs de la gorge conformée en queue d'aronde et la bande marginale isolante qui y est introduite, sont reliés par complémentarité de formes et de manière étanche au liquide.

10. Procédé de fabrication d'une cathode ayant isolation marginale, du type suivant les revendications 1 à 9, caractérisé en ce que:
a) dans les côtés frontaux de la tôle de départ sont ménagées des gorges de préférence à base arrondie,
b) les flancs des gorges sont conformés en queue d'aronde par formage sans enlèvement de copeaux,
c) dans la fente cunéiforme formée, on introduit, en partant d'une extrémité de la gorge, dans la direction longitudinale, une bande marginale isolante dans laquelle est inséré un fil d'acier fin et qui déborde des flancs de la gorge, la largeur de fente la plus petite n'étant pas supérieure à l'épaisseur de la bande marginale, et
d) le fil en métal fin est inséré dans le coude d'une feulle polymère pliée en deux moitiés et les moitiés de feuille qui sont superposables et qui se situent l'une au dessus de l'autre, sont reliées entre elles d'une manière étanche au liquide.
